# EUROPÄISCHE PATENTSCHRIFT

(11) **EP 1 040 232 B1**
(45) Veröffentlichungstag und Bekanntmachung des Hinweises auf die Patenterteilung: **06.02.2002**
(21) Anmeldenummer: 98945212.3
(22) Anmeldetag: 12.08.1998
(51) Int. Cl.: E02F 3/34

(54) **VERSTELLEINRICHTUNG FÜR EIN BEWEGLICHES ARBEITSGERÄT EINER MOBILEN ARBEITSMASCHINE**
REGULATING DEVICE FOR A MOVEABLE TOOL OF A MOBILE MACHINE
DISPOSITIF DE REGLAGE POUR UN OUTIL MOBILE D'UN ENGIN MOBILE

(30) Priorität: 13.12.1997 DE 19755616
(43) Veröffentlichungstag der Anmeldung: 04.10.2000
(73) Patentinhaber: O & K ORENSTEIN & KOPPEL AG, 13581 Berlin (DE)
(72) Erfinder: ARCK, Heinrich, D-86161 Augsburg (DE); HÖLLWART, Robert, D-86507 Oberottmarshausen (DE)
(74) Vertreter: Patentanwälte Meinke, Dabringhaus und Partner
(86) Internationale Anmeldenummer: EP9805090
(87) Internationale Veröffentlichungsnummer: WO9931327

(56) Entgegenhaltungen:
- DE-A- 1 913 236
- DE-B- 1 118 097
- GB-A- 825 331
- US-A- 3 867 750
- US-A- 5 064 339

## Beschreibung

Die Erfindung betrifft eine Verstelleinrichtung für ein bewegliches Arbeitsgerät einer mobilen Arbeitsmaschine, insbesondere für eine Schaufel eines Radladers oder dergl., mit einem Hubrahmen und einem Kippgestänge sowie mit mehreren Endlagenanschlägen für das Arbeitsgerät und das Gestänge, wobei wenigstens ein Anschlag keilförmig ausgebildet und in und gegen die Keilrichtung verschiebbar befestigt ist, derart, dass der Anschlag einstellbar ist.

Beispielsweise bei Radladern mit einer Ladeschaufeleinrichtung sind die Endlagen der Schaufel durch Anschläge begrenzt, um definierte Lagen der Schaufel und der Hebel des Kippgestänges einzuhalten und um unerwünschte Winkelstellungen der Hebel zu vermeiden. Diese Endlagenanschläge werden im Regelfall durch angeschweißte Stahlplatten hergestellt, die beim Gebrauch der Arbeitsmaschine an Teilen des Hubrahmens anschlagen.

Bei Radladern ist es z.B. erforderlich, in der Auskippstellung den Weg der Schaufel mit zwei Anschlägen und den weg des Kipphebels mit einem dritten Anschlag zu begrenzen. Dabei sind gewöhnlich die Anschläge zur Begrenzung des Auskippweges der Ladeschaufel so angeordnet, dass sie am rechten und linken Hubrahmenholm anschlagen. Der Anschlag für den Kipphebel sitzt gewöhnlich mittig auf der Hubrahmentraverse und begrenzt den Kipphebelweg. Diese Anschläge werden derzeit an den Schaufellagerböcken und der Hubrahmentraverse angeschweißt.

Wichtig ist bei der Gestaltung von derartigen Anschlägen, daß diese gleichzeitig anliegen. Schlagen die Anschläge für die Ladeschaufel zuerst an und der Anschlag für den Kipphebel hat noch Luft, kann der Kipphebel weiterbewegt werden. Durch den dadurch bedingten Kniehebeleffekt zwischen Kippstange und Kipphebel können bis zu unendlich hohe Kräfte auftreten, welche die Kippstange und die Schaufel zerstören. Schlägt demgegenüber zunächst der Anschlag für den Kipphebel an und die Anschläge für die Ladeschaufel haben noch Luft, kann die Schaufel noch weiterschwingen. Die Schaufelmasse muss dann von der Kippstange und. dem Kipphebel abgebremst werden und würde diese ebenfalls zerstören. Außerdem wäre das Schaufelausschlagen nicht möglich.

In der Praxis passt das Zusammenspiel dieser drei Anschläge in den seltensten Fällen. Deshalb müssen diese durch Aufschweißen oder Abarbeiten mit erheblichem Zeitaufwand und Kosten angepasst werden. Von Nachteil bei den bekannten angeschweißten Anschlägen ist darüber hinaus, dass sich während des Arbeitseinsatzes die Anschläge abnutzen. Zur Vermeidung von Folgeschäden müssen deshalb die Anschläge von Zeit zu Zeit aufgeschweißt werden. Auch bei einem Schaufeltausch ist ein Nacharbeiten der Anschläge erforderlich.

Bekannt sind darüber hinaus Anschläge, die durch Beilagebleche eingestellt werden, diese haben jedoch den Nachteil, daß der Einstellvorgang sehr zeitaufwendig ist.

Bei einer aus DE-A-1 913 236 bekannten Verstelleinrichtung ist ein Anschlag vorgesehen, der zwei entgegengesetzt gerichtete Keilflächen mit unterschiedlicher Neigung aufweist. Dieser Anschlag ist um einen Zapfen drehbar angeordnet, derart, dass der Anschlag entweder mit der einen oder mit der anderen Keilfläche in Wirkposition gebracht werden kann. Bei einer solchen Verstelleinrichtung läßt sich der Anschlag somit zwar in zwei verschiedene Wirkpositionen bringen, die vorgeschilderten Nachteile lassen sich mit einer solchen Verstelleinrichtung jedoch auch nicht beheben, da eine Anpassung an die jeweiligen Einbaugegebenheiten oder an Abnutzungen der Anschlagflächen nicht möglich ist, weil nur zwei Einstellmöglichkeiten durch entsprechende Drehung des Anschlages gegeben sind.

Eine gattungsgemäße Verstelleinrichtung ist aus US-A-5,064,339 bekannt. Diese Verstelleinrichtung weist einen in und gegen die Keilrichtung verschiebbaren keilförmigen Anschlag auf, dessen Art der Befestigung und Justierung und insbesondere einer etwaigen Nachjustierung jedoch noch verbesserungsbedürftig ist.

Aufgabe der Erfindung ist es, eine derartige Verstelleinrichtung so weiterzuentwickeln, dass ein einfacheres und sichereres und leicht nachstellbares System zur Einstellung der Anschläge bereitgestellt wird.

Diese Aufgabe wird mit einer Verstelleinrichtung der eingangs bezeichneten Art erfindungsgemäß dadurch gelöst, dass der Anschlag von einem keilförmigen Amboss mit verschiebbarem Ambossträger gebildet ist, wobei der Ambossträger mit Befestigungslanglöchern zur verschiebbaren Befestigung auf einer Gleitfläche eines am Gestänge, Hubrahmen und/oder Arbeitsgerät angeordneten Anschraubklotzes versehen ist, und wobei der Keilwinkel zwischen der Neigung des Ambosses und der Gleitfläche derart gewählt ist, dass Selbsthemmung auf der Gleitfläche erzeugt wird.

Durch die Ausbildung der Anschläge und ihre Verschiebbarkeit in und gegen die Keilrichtung entfallen alle vorgeschilderten Probleme. Es ist auf überraschend einfache Weise möglich, ein sicher und leicht nachstellbares System zur Einstellung der Anschläge zur Verfügung zu stellen. Beim Schaufeltausch müssen die Anschläge nicht mehr nachgearbeitet, sondern können neu eingestellt werden. Ein weiterer Vorteil ist das Nachstellen bzw. Austauschen der abgenutzten Anschläge. Das Einschweißen und evtl. Nacharbeiten entfällt. Grundsätzlich können alle Anschläge einstellbar ausgebildet sein. Dadurch könnte bei leicht rolligem Ladegut durch Verstellen der Anschläge bzw. durch das Anschrauben einer höheren Anschlagausführung eine größere Schüttweite und Schütthöhe erreicht werden. Durch die damit verbundene Reduzierung des Auskippwinkels wird auch das Kippgestänge in nicht so extreme Strecklage gebracht. Das bringt eine erhöhte Reißkraft bzw. Haltekraft (z.B. für Baumklammern), da ohnehin diese Stellung (Hubrahmen ganz oben und Arbeitsgerät ganz ausgekippt) das begrenzende Kriterium für die maximale Nutzlast der Baumklammer ist.

Es kann auch vorgesehen sein, dass nur ein Anschlag am Arbeitsgerät einstellbar ist. Dies ist bei Hubwerkskonstruktionen realisierbar, wo ein dritter Anschlag nicht erforderlich ist. Ein Anschlag des Arbeitsgerätes kann am Arbeitsgerät verschweißt und nur der zweite Anschlag einstellbar sein. Dabei liegen dann beide Anschläge gleichzeitig am Hubrahmen an. Alternativ kann auch vorgesehen sein, dass nur der mittig auf der Hubrahmentraverse sitzende Anschlag für die Begrenzung des Kipphebelweges einstellbar ist. Dies genügt, wenn die Schaufelanschläge im eingeschweißten Zustand sowie die Hubrahmenholme bearbeitet werden. Ein gleichzeitiges Anliegen der drei Anschläge ist dann gewährleistet.

Durch die spezielle Gestaltung des Ambossträgers und die Wahl des Keilwinkels kann ein Lösen und damit Verschieben der Ambosse während des Betriebes zuverlässig vermieden werden. Aufgrund der Selbsthemmung (Keilwinkel etwa im Bereich von 14°) ist gewährleistet, dass die Schraubverbindung keine Verschiebekräfte aufnehmen muß.

Ferner ist vorteilhaft vorgesehen, daß die zugewandten Oberflächen des Amboßträgers und des Anschraubklotzes bearbeitet sind, und/oder daß die Anschläge an der Schaufel zwischen den Lagerblechen angebracht sind. Der Kipphebelanschlag ist vorzugsweise auf der Hubrahmentraverse angebracht.

Weiterhin sind vorteilhaft die Anschläge unterhalb des Schaufeldrehpunktes angeordnet und ein Amboß ist derart angeordnet, daß er direkt am Hubrahmen anschlägt.

Der Amboß besteht bevorzugt aus nicht gehärtetem Stahl und seine Festigkeit ist gleich oder geringer als die des Hubrahmens. Wenn zwei Anschläge am Arbeitsgerät vorgesehen sind, kann vorgesehen sein, daß nur einer einstellbar ausgebildet ist.

Die Erfindung ist nachstehend anhand der Zeichnungen beispielsweise näher erläutert. Diese zeigen in:
- Fig. 1: eine Seitenansicht eines Radladers,
- Fig. 2: eine perspektivische Darstellung der Verstelleinrichtung mit Schaufel,
- Fig. 3: eine Draufsicht auf die Schaufel der Verstelleinrichtung,
- Fig. 4: eine Darstellung der Schaufel im Anlenkbereich an das Gestänge und
- Fig. 5: eine vergrößerte perspektivische Darstellung der Befestigung eines Anschlages.

In Figur 1 ist als Beispiel einer mobilen Arbeitsmaschine ein Radlader 1 dargestellt. Dieser Radlader weist eine Schaufel 5 auf, die über eine Verstelleinrichtung in an sich bekannter Weise mit dem Radlader 1 verbunden ist. Diese Verstelleinrichtung weist einen Hubrahmen 2, einen Kipphebel 3 und eine Kippstange 4 auf.

Die Endlagen der Schaufel 5 beim Radlader 1 werden durch Anschläge begrenzt, um definierte Lagen der Schaufel und der Hebel einzuhalten und unerwünschte Winkelstellungen der Hebel zu vermeiden. So ist es bei einem Radlader 1 z.B. erforderlich, in der Auskippstellung den Weg der Schaufel 5 mit zwei Anschlägen und den Weg des Kipphebels 3 mit einem Anschlag zu begrenzen. Zur Begrenzung des Schaufelweges ist dabei an der Schaufel 5 ein rechter Anschlag 6 und ein linker Anschlag 7 in nachstehend noch näher beschriebener Weise an der Schaufel 5 angeordnet, wobei der rechte Anschlag 6 am rechten und der linke Anschlag 7 am linken Hubrahmenholm anschlägt. Der Kipphebelanschlag 8 sitzt mittig auf einer Hubrahmentraverse 10 des Hubrahmens 2 und begrenzt den Kipphebelweg. Der Schaufeldrehpunkt ist in Figur 1 mit 18 bezeichnet.

Die exakte Lage der Anschläge ist im übrigen besser der Figur 2 zu entnehmen. Dabei ist zu erkennen, daß sich die Anschläge 6, 7 im oberen Bereich im Abstand von der Schaufelrückwand 12 befinden und zwischen Lagerflächen 9 der Schaufel 5 angeordnet sind. Auch die Lage des Anschlages 8 auf der Hubrahmentraverse 10 ist deutlich erkennbar. Entsprechendes ist auch den Figuren 3 und 4 zu entnehmen, in denen dieselben Bezugszeichen wie in den Figuren 1 und 2 verwandt sind.

Wenigstens einer, ggf. aber auch zwei oder alle Anschläge 6, 7, 8 sind erfindungsgemäß in einer Weise gestaltet, wie dies in Figur 5 dargestellt ist. Ein Anschlag wird erfindungsgemäß von einem keilförmigen Amboß 15 mit verschiebbarem Amboßträger 17 gebildet. Dabei weist der Amboßträger 17 Befestigungslanglöcher 14 auf, die zur verschiebbaren Befestigung auf einer Gleitfläche 11 eines am Gestänge, Hubrahmen 2 und/oder der Schaufel 5 angeordneten Anschraubklotzes 13 vorgesehen sind, wobei in den Anschraubklotz 13 Befestigungsschrauben 16 einschraubbar sind und eine exakte Positionierung des keilförmigen Ambosses 15 durch entsprechende Verschiebung des Amboßträgers 17 gegenüber den Befestigungsschrauben 16 möglich ist.

Um ein Lösen und damit ein Verschieben der Ambosse 15 während des Betriebes des Radladers 1 zu vermeiden, ist der Keilwinkel α so gewählt, daß auf der Gleitfläche 11 zwischen dem Amboßträger 17 und dem Anschraubplatz am Anschraubklotz 13 sich Selbsthemmung einstellt, so daß die Schraubverbindung (Befestigungsschrauben 16) keine Verschiebekräfte aufnehmen muß.

Zur Befestigung der dementsprechend ausgebildeten Anschläge 6 und 7 befinden sich rechts und links zwischen den Schaufellagerböcken 9 bearbeitete Anschraubklötze 13 mit Gewindebohrungen. Bei der Montage wird die Ladeschaufel 5 so weit ausgekippt, bis der Kipphebel 3 am Anschlag 8 (auf der Hubrahmentraverse 10) anliegt. Auf den bearbeiteten Flächen der Anschraubklötze 13 werden nun die keilförmigen Ambosse 6 und 7 in den Spalt zwischen Hubrahmenholm 10 und Schaufel 5 so weit geschoben, bis sie fest anliegen. Anschließend werden die Anschläge mittels der Befestigungsschrauben 16 befestigt, wobei, wie vorerwähnt, durch die Langlöcher 14 in den Amboßträgern 17 diese in unterschiedlichen Stellungen anschraubbar sind. Toleranzen zwischen den Holmen und den Auflageflächen an der Schaufel 5 sind damit ausgleichbar. Damit ist sichergestellt, daß alle drei Anschläge 6, 7, 8 gleichzeitig anliegen. Der Winkel α der Anschläge 6, 7, 8 ist so ausgeführt, daß er innerhalb des Selbsthemmungsbereiches (ca. 14°) liegt.

Natürlich ist die Erfindung nicht auf die dargestellten Ausführungsbeispiele beschränkt. Weitere Ausgestaltungen der Erfindung sind möglich, ohne den Grundgedanken zu verlassen. So kann je nach Anforderungen vorgesehen sein, daß nur ein Anschlag, mehrere Anschläge oder alle Anschläge in der erfindungsgemäßen Weise einstellbar ausgebildet sind.

## Patentansprüche

1. Verstelleinrichtung für ein bewegliches Arbeitsgerät (5) einer mobilen Arbeitsmaschine, insbesondere für eine Schaufel eines Radladers (1) oder dergl., mit einem Hubrahmen und einem Kippgestänge (3,4) sowie mit mehreren Endlagenanschlägen (6,7,8) für das Arbeitsgerät (5) und das Gestänge (3,4), wobei wenigstens ein Anschlag (6,7,8) keilförmig ausgebildet und in und gegen die Keilrichtung verschiebbar befestigt ist, derart, dass der Anschlag (6,7,8) einstellbar ist,
**dadurch gekennzeichnet,**
**dass** der Anschlag (6,7,8) von einem keilförmigen Amboss (15) mit verschiebbarem Ambossträger (17) gebildet ist, wobei der Ambossträger (17) mit Befestigungslanglöchern (14) zur verschiebbaren Befestigung auf einer Gleitfläche (11) eines am Gestänge (3), Hubrahmen (2) und/oder Arbeitsgerät (5) angeordneten Anschraubklotzes (13) versehen ist, und wobei der Keilwinkel (α) zwischen der Neigung des Ambosses (15) und der Gleitfläche (11) derart gewählt ist, dass Selbsthemmung auf der Gleitfläche (11) erzeugt wird.

2. Verstelleinrichtung nach Anspruch 1,
**dadurch gekennzeichnet,**
**dass** die zugewandten Oberflächen des Ambossträgers (17) und des Anschraubklotzes (13) bearbeitet sind.

3. Verstelleinrichtung nach Anspruch 1 oder 2,
**dadurch gekennzeichnet,**
**dass** die Anschläge (6,7) am Arbeitsgerät (5) zwischen Lagerblechen (9) angebracht sind.

4. Verstelleinrichtung nach Anspruch 1 oder einem der folgenden,
**dadurch gekennzeichnet,**
**dass** der Kipphebelanschlag (8) auf der Hubrahmentraverse (10) angebracht ist.

5. Verstelleinrichtung nach Anspruch 1 oder einem der folgenden,
**dadurch gekennzeichnet,**
**dass** die Anschläge (6,7) unterhalb des Schaufeldrehpunktes (18) angeordnet sind.

6. Verstelleinrichtung nach Anspruch 1 oder einem der folgenden,
**dadurch gekennzeichnet,**
**dass** ein Amboss (8) derart angeordnet ist, dass er direkt am Hubrahmen (10) anschlägt.

7. Verstelleinrichtung nach Anspruch 1 oder einem der folgenden,
**dadurch gekennzeichnet,**
**dass** der Amboss (8) aus nicht gehärtetem Stahl besteht und seine Festigkeit gleich oder geringer als die des Hubrahmens (2) ist.

8. Verstelleinrichtung nach Anspruch 1 oder einem der folgenden,
**dadurch gekennzeichnet,**
**dass** am Arbeitsgerät (5) zwei Anschläge (6,7) vorgesehen sind, von denen nur einer einstellbar ausgebildet ist.

## Claims

1. Adjustment device for a mobile tool (5) of a mobile machine, in particular for a shovel of a wheel loader (1) or the like, with a lifting frame and a tipper rod assembly (3, 4), as well as with several final position limit stops (6, 7, 8) for the tool (5) and the rod assembly (3, 4), wherein at least one limit stop (6, 7, 8) is designed in a wedge shape and is fixed so as to be movable in and against the wedge direction, in such a way that the limit stop (6, 7, 8) is adjustable,
**characterised in that**
the limit stop (6, 7, 8) is formed by a wedge-shaped anvil (15) with movable anvil carrier (17), wherein the anvil carrier (17) is equipped with elongated mounting holes (14) for the movable fixing onto a sliding surface (11) of a screw-down block (13) arranged on the rod assembly (3), lifting frame (2) and/or tool (5), and wherein the wedge angle (α) between the slope of the anvil (15) and the sliding surface (11) is selected such that self-locking on the sliding surface (11) is created.

2. Adjustment device in accordance with claim 1,
**characterised in that**
the facing surfaces of the anvil carrier (17) and of the screw-down block (13) are worked.

3. Adjustment device in accordance with claim 1 or 2,
**characterised in that**
the limit stops (6, 7) are fitted on the tool (5) between bearing plates (9).

4. Adjustment device in accordance with claim 1 or one of the subsequent ones,
**characterised in that**
the tipper lever limit stop (8) is fitted on the lifting frame traverse (10).

5. Adjustment device in accordance with claim 1 or one of the subsequent ones,
**characterised in that**
the limit stops (6, 7) are arranged below the shovel fulcrum (18).

6. Adjustment device in accordance with claim 1 or one of the subsequent ones,
**characterised in that**
an anvil (8) is arranged such that it strikes directly on the lifting frame (10).

7. Adjustment device in accordance with claim 1 or one of the subsequent ones,
**characterised in that**
the anvil (8) comprises non-hardened steel and its strength is less than or equal to that of the lifting frame (2).

8. Adjustment device in accordance with claim 1 or one of the subsequent ones,
**characterised in that**
two limit stops (6, 7) are provided on the tool (5), only one of which is designed to be adjustable.

## Revendications

1. Dispositif de réglage pour un outil mobile (5) d'un engin mobile, en particulier pour un godet d'une pelleteuse mécanique (1) ou similaire, comportant un cadre élévateur et une tringlerie de basculement (3, 4) ainsi que plusieurs butées de fin de course (6, 7, 8) pour l'outil (5) et pour la tringlerie (3, 4), au moins une butée (6, 7, 8) étant réalisée en . forme de coin et fixée de façon déplaçable en direction du coin et en sens opposé, de sorte que la butée (6, 7, 8) est réglable, **caractérisé en ce que** la butée (6, 7, 8) est formée par une enclume (15) en forme de coin avec un porte-enclume déplaçable (17), le porte-enclume (17) étant pourvu de trous de fixation oblongs (14) pour la fixation déplaçable sur une surface de coulissement (11) d'un bloc de vissage (13) agencé sur la tringlerie (3), sur le cadre élévateur (2) et/ou sur l'outil de travail (5), et l'angle (α) du coin entre l'inclinaison de l'enclume (15) et la surface de coulissement (11) étant choisi tel qu'un auto-blocage se produit sur la surface de coulissement (11).

2. Dispositif de réglage selon la revendication 1, **caractérisé en ce que** les surfaces en vis-à-vis du porte-enclume (17) et du bloc de vissage (13) sont usinées.

3. Dispositif de réglage selon l'une ou l'autre des revendications 1 et 2, **caractérisé en ce que** les butées (6, 7) de l'outil de travail (5) sont agencées entre des tôles formant palier (9).

4. Dispositif de réglage selon la revendication 1 ou selon l'une des suivantes, **caractérisé en ce que** la butée (8) du levier de basculement est agencée sur la traverse (10) du cadre élévateur.

5. Dispositif de réglage selon la revendication 1 ou selon l'une des suivantes, **caractérisé en ce que** les butées (6, 7) sont agencées au-dessous du point de rotation (18) du godet.

6. Dispositif de réglage selon la revendication 1 ou selon l'une des suivantes, **caractérisé en ce qu'**une enclume (8) est ainsi agencée qu'elle bute directement contre le cadre élévateur (2).

7. Dispositif de réglage selon la revendication 1 ou selon l'une des suivantes, **caractérisé en ce que** l'enclume (8) est constituée en acier non durci et **en ce que** sa solidité est égale ou inférieure à celle du cadre élévateur (2).

8. Dispositif de réglage selon la revendication 1 ou selon l'une des suivantes, **caractérisé en ce que** deux butées (6, 7) sont prévues sur l'outil de travail (5), dont une seule est réalisée réglable.
